# FASCICULE DE BREVET EUROPEEN

(11) **EP 2 705 914 B1**
(45) Date de publication et mention de la délivrance du brevet: **01.04.2015**
(21) Numéro de dépôt: 13176160.3
(22) Date de dépôt: 11.07.2013
(51) Int. Cl.: B21D 24/16, B21D 28/32, B21D 53/88

(54) **Dispositif pour poinçonner une pièce en tôle, comprenant des poinçons coulissants**
Vorrichtung zum Lochen eines Blechteils, die verschiebbare Lochstempel umfasst
Device for punching a sheet-metal part, including sliding punches

(30) Priorité: 10.09.2012 FR 1258440
(43) Date de publication de la demande: 12.03.2014
(73) Titulaire: PEUGEOT CITROËN AUTOMOBILES SA, 78140 Velizy-Villacoublay (FR)
(72) Inventeur: Pichon, David, 70400 MANDREVILLARS (FR)

(56) Documents cités:
- DE-A1-102006 020 315
- JP-U- S6 117 229

## Description

La présente invention concerne un dispositif suivant le préambule de la revendication 1.

Un tel dispositif est divulgué dans DE-A-102006 020315. L'invention concerne également une presse d'emboutissage équipée d'un tel dispositif pour poinçonner une pièce en tôle.

L'invention concerne en outre l'application du dispositif de poinçonnage précité, au poinçonnage de la tôle d'un côté d'habitacle de véhicule automobile, notamment pour réaliser sur la partie supérieure de ce côté d'habitacle, des trous destinés à la fixation de barres de toit.

Pour réaliser des trous dans une pièce de la caisse d'un véhicule automobile, on utilise habituellement des porte-poinçons pneumatiques.

Pour réaliser des trous de fixation de barres de toit dans le côté d'habitacle, il faudrait utiliser au moins trois porte-poinçons pneumatiques orientés dans des directions différentes.

Ces trois porte-poinçons doivent être montés dans le bâti supérieur d'une presse d'emboutissage.

De ce fait, le coulisseau de la presse doit comporter une connexion pneumatique pour pouvoir commander le poinçonnage.

Cependant, les porte-poinçons pneumatiques présentent un encombrement tel qu'il est impossible de les installer dans les presses d'emboutissage.

Dans DE 102006020315 est proposé une presse comprenant un outil de poinçonnage par exemple, la presse comprenant un bâti inférieur et un bâti supérieur mobile vers le bâti inférieur, ainsi qu'au moins deux coulisseaux portant chacun un outil de poinçonnage, les coulisseaux portés par le bâti supérieur coopèrent avec un poussoir monté sur le bâti inférieur pour actionner l'outil du coulisseau lors de la descente du bâti inférieur sur le bâti supérieur.

Etant donné que les véhicules équipés de barres de toit ne représentent qu'une partie des véhicules du même type, il faut pouvoir désactiver les porte-poinçons ou outils de façon à ne pas réaliser les trous lorsque ceux-ci ne sont pas nécessaires, tout en permettant à la presse de fonctionner normalement et d'accomplir d'autres opérations.

Le but de la présente invention est de remédier à ces inconvénients.

Ce but est atteint, selon l'invention, grâce à un dispositif pour poinçonner une pièce en tôle positionnée sur une presse d'emboutissage comprenant un bâti inférieur et un bâti supérieur mobile vers le bâti inférieur, ainsi que plusieurs porte-poinçons portant chacun un poinçon, caractérisé en ce que chacun desdits porte-poinçons est monté coulissant par rapport au bâti inférieur grâce à des moyens de guidage complémentaires comprenant une partie solidaire du porte-poinçon et une partie solidaire du bâti inférieur, chacun des porte-poinçons pouvant coulisser entre une position inactive et une position de travail par rapport à la pièce en tôle, le coulissement de chaque porte-poinçon étant commandé par le déplacement du bâti supérieur vers le bâti inférieur, la partie desdits moyens de guidage solidaire du bâti inférieur étant mobile entre une position active dans laquelle ladite partie des moyens de guidage est engagée par rapport à ladite partie des moyens de guidage solidaire du porte-poinçon et une position inactive dans laquelle lesdites parties sont libres les unes par rapport aux autres.

Ainsi, le coulissement des porte-poinçons est commandé par la descente du bâti supérieur de la presse et de ce fait le poinçonnage n'est pas commandé par un système hydraulique.

Les porte-poinçons ne sont par conséquent pas encombrés par un tel système hydraulique et peuvent ainsi être installés dans une presse.

De plus, chacun des porte-poinçons peut être rendu inactif afin que la presse puisse fonctionner sans effectuer des trous dans la pièce en tôle, en déplaçant les parties des moyens de guidage solidaires du bâti inférieur par rapport aux parties des moyens de guidage solidaires des porte-poinçons.

Dans une version préférée de l'invention, ladite partie desdits moyens de guidage solidaire du bâti inférieur est portée par un boisseau monté coulissant dans une direction sensiblement horizontale perpendiculaire à la direction de coulissement de chacun des porte-poinçons.

Le coulissement de ce boisseau permet ainsi de mettre simultanément tous les porte-poinçons en position inactive.

De préférence également, le coulissement du boisseau est commandé par un vérin.

Dans un mode de réalisation avantageux de l'invention, ladite partie des moyens de guidage du porte-poinçon comprend une gorge de section transversale en V dans laquelle est engagée la partie des moyens de guidage portée par le boisseau, cette partie présentant une section transversale en V complémentaire de celle du V de ladite gorge.

Selon un autre aspect, l'invention concerne également une presse d'emboutissage équipée d'un dispositif de poinçonnage selon l'invention.

L'invention concerne en outre l'application du dispositif de poinçonnage selon l'invention au poinçonnage de la tôle d'un côté d'habitacle de véhicule automobile, et en particulier au poinçonnage de trous dans la partie supérieure du côté d'habitacle, destinés à la fixation de barres de toit.

D'autres particularités et avantages de l'invention apparaîtront encore tout au long de la description ci-après.

Aux dessins annexés, donnés à titre d'exemples, non limitatifs :
- la figure 1 est une vue en perspective montrant partiellement le bâti inférieur d'une presse d'emboutissage équipée d'un dispositif de poinçonnage selon l'invention,
- la figure 2 est une vue en coupe suivant le plan II-II de la figure 1,
- la figure 3 est une vue analogue à la figure 1, à échelle agrandie, montrant les porte-poinçons en position de travail,
- la figure 4 est une vue analogue à la figure 3 montrant les porte-poinçons en position inactive.

Les figures 1 à 4 représentent un dispositif pour poinçonner une pièce en tôle 1 (voir figure 2) positionnée sur une presse d'emboutissage comprenant un bâti inférieur 2 et un bâti supérieur (non représenté) mobile vers le bâti inférieur 2.

Le dispositif de poinçonnage comprend plusieurs porte-poinçons 3 portant chacun un poinçon 4 visible sur la figure 2.

Ces porte-poinçons 3 présentent des orientations et des inclinaisons différentes par rapport aux axes de référence.

Chacun des porte-poinçons 3 est monté coulissant par rapport au bâti inférieur 2 grâce à des moyens de guidage complémentaires comprenant une partie 5 solidaire du porte-poinçon 3 et une partie 6 solidaire du bâti inférieur 2.

Chacun des porte-poinçons 3 peut coulisser dans la direction de l'axe du poinçon 4 entre une position inactive et une position de travail par rapport à la pièce en tôle 1.

Le coulissement de chaque porte-poinçon 3 est commandé par le déplacement du bâti supérieur vers le bâti inférieur 2 dans le sens de la flèche F, représentée sur la figure 2.

Par ailleurs, la partie 6 des moyens de guidage qui est solidaire du bâti inférieur 2 est mobile entre une position active, telle que représentée sur les figures 1, 2 et 3, dans laquelle la partie 6 des moyens de guidage est engagée par rapport à la partie 5 des moyens de guidage solidaire du porte-poinçon 3 et une position inactive, telle que représentée sur la figure 4, dans laquelle les parties 5 et 6 des moyens de guidage sont libres les unes par rapport aux autres.

Dans le mode de réalisation représenté, la partie 6 des moyens de guidage solidaire du bâti inférieur 2 est portée par un boisseau 7 monté coulissant dans une direction sensiblement horizontale perpendiculaire à la direction de coulissement de chacun des porte-poinçons 3.

Le coulissement du boisseau 7 est commandé par un vérin 8, visible sur la figure 1.

Dans le mode de réalisation représenté, la partie 5 des moyens de guidage du porte-poinçon 3 comprend (voir figures 3 et 4) une gorge 5a de section transversale en V dans laquelle est engagée (voir figure 3) la partie 6 des moyens de guidage portée par le boisseau 7.

Cette partie 6 présente une section transversale en V complémentaire de celle du V de la gorge 5a de la partie 5.

Le positionnement précis du boisseau 7 par rapport à sa direction de coulissement est obtenu grâce à des moyens de verrouillage 10, 11 visibles sur la figure 1 qui permettent de garantir la répétabilité de la géométrie.

Dans l'application illustrée par les figures 1 à 4, la pièce en tôle 1 est la partie supérieure d'un côté d'habitacle sur laquelle on veut poinçonner des trous de fixation pour les barres de toit.

Sur la figure 2, la référence 9 désigne une lame montée sur le bâti supérieur de la presse, permettant de découper la pièce en tôle 1.

Le dispositif de poinçonnage que l'on vient de décrire fonctionne comme suit.

Dans la position représentée sur les figures 1, 2 et 3, les porte-poinçons 3 sont en position active de travail, c'est-à-dire sont aptes à poinçonner la pièce en tôle 1.

Les moyens de guidage 5, 6 sont engagés l'un dans l'autre de sorte que les porte-poinçons 3 peuvent coulisser dans une direction parallèle à l'axe des poinçons 4.

Ce coulissement est commandé par la descente du bâti supérieur, comme montré par la flèche F indiquée sur la figure 2, et permet aux poinçons 4 de réaliser chacun un trou dans la pièce en tôle 1.

Lorsqu'on ne veut pas réaliser de tels trous dans la pièce en tôle 1, on déplace le boisseau 7 au moyen du vérin 8 pour dégager les parties 6 des moyens de guidage des parties 5, comme montré par la figure 4, afin de rendre les porte-poinçons 3 inactifs.

Dans cette position, la presse peut effectuer d'autres opérations, telles que la découpe de la pièce en tôle 1 au moyen de la lame 9.

Bien entendu l'invention n'est pas limitée à l'application décrite plus haut et peut s'appliquer au poinçonnage de toute autre pièce en tôle.

## Revendications

1. Dispositif pour poinçonner une pièce en tôle (1) positionnée sur une presse d'emboutissage comprenant un bâti inférieur (2) et un bâti supérieur mobile vers le bâti inférieur (2), ainsi que plusieurs porte-poinçons (3) portant chacun un poinçon (4), chacun desdits porte-poinçons (3) étant monté coulissant par rapport au bâti inférieur (2) grâce à des moyens de guidage complémentaires comprenant une partie (5) solidaire du porte-poinçon (3) et une partie (6) solidaire du bâti inférieur (2), chacun des porte-poinçons (3) pouvant coulisser entre une position inactive et une position de travail par rapport à la pièce en tôle (1), le coulissement de chaque porte-poinçon (3) étant commandé par le déplacement du bâti supérieur vers le bâti inférieur (2), **caractérisé en ce que** la partie (6) desdits moyens de guidage solidaire du bâti inférieur (2) est mobile entre une position active dans laquelle ladite partie (6) des moyens de guidage est engagée par rapport à ladite partie (5) des moyens de guidage solidaire du porte-poinçon (3) et une position inactive dans laquelle lesdites parties (5, 6) sont libres les unes par rapport aux autres.

2. Dispositif selon la revendication 1, **caractérisé en ce que** ladite partie (6) desdits moyens de guidage solidaire du bâti inférieur (2) est portée par un boisseau (7) monté coulissant dans une direction sensiblement horizontale perpendiculaire à la direction de coulissement de chacun des porte-poinçons (3).

3. Dispositif selon la revendication 2, **caractérisé en ce que** le coulissement du boisseau (7) est commandé par un vérin (8).

4. Dispositif selon l'une des revendications 2 ou 3, **caractérisé en ce que** ladite partie (5) des moyens de guidage du porte-poinçon (3) comprend une gorge (5a) de section transversale en V dans laquelle est engagée la partie (6) des moyens de guidage portée par le boisseau (7), cette partie (6) présentant une section transversale en V complémentaire de celle du V de ladite gorge (5a).

5. Presse d'emboutissage équipée d'un dispositif de poinçonnage selon l'une des revendications 1 à 4.

6. Application du dispositif de poinçonnage selon l'une des revendications 1 à 4 au poinçonnage de la tôle d'un côté d'habitacle de véhicule automobile.

7. Application selon la revendication 6 au poinçonnage de trous dans la partie supérieure du côté d'habitacle, destinés à la fixation de barres de toit.

## Patentansprüche

1. Vorrichtung zum Lochen eines Blechteils (1), das auf einer Tiefziehpresse positioniert ist, die einen unteren Aufbau (2) und einen oberen Aufbau, der zu dem unteren Aufbau (2) beweglich ist, sowie mehrere Stempelhalteplatten (3) aufweist, die jeweils einen Stempel (4) tragen, wobei jede der Stempelhalteplatten (3) in Bezug auf den unteren Aufbau (2) Dank ergänzender Führungsmittel gleitend montiert ist, die einen Teil (5) aufweisen, der fest mit der Stempelhalteplatte (3) verbunden ist, und einen Teil (6), der fest mit dem unteren Aufbau (2) verbunden ist, wobei jede der Stempelhalteplatten (3) zwischen einer inaktiven Position und einer Arbeitsposition in Bezug auf das Blechteil (1) gleiten kann, wobei das Gleiten jeder Stempelhalteplatte (3) durch die Bewegung des oberen Aufbaus zu dem unteren Aufbau (2) gesteuert ist, **dadurch gekennzeichnet, dass** der Teil (6) der Führungsmittel, der fest mit dem unteren Aufbau (2) verbunden ist, zwischen einer aktiven Position, in der der Teil (6) der Führungsmittel in Bezug auf den Teil (5) der Führungsmittel, die fest mit der Stempelhalteplatte (3) verbunden sind, eingefügt ist, und einer inaktiven Position, in der die Teile (5, 6) zueinander frei sind, beweglich ist.

2. Vorrichtung nach Anspruch 1, **dadurch gekennzeichnet, dass** der Teil (6) der Führungsmittel, der fest mit dem unteren Aufbau (2) verbunden ist, von einem Formelement (7) getragen wird, das in eine im Wesentlichen horizontale Richtung senkrecht zu der Gleitrichtung jeder der Stempelhalteplatten (3) gleitend montiert ist.

3. Vorrichtung nach Anspruch 2, **dadurch gekennzeichnet, dass** das Gleiten des Formelements (7) von einem Zylinder (8) gesteuert ist.

4. Vorrichtung nach einem der Ansprüche 2 oder 3, **dadurch gekennzeichnet, dass** der Teil (5) der Führungsmittel der Stempelhalteplatte (3) eine Hohlkehle (5A) mit V-Querschnitt aufweist, in die der Teil (6) der Führungsmittel, der von dem Formelement (7) getragen wird, eingefügt ist, wobei dieser Teil (6) einen V-Querschnitt aufweist, der zu dem des V der Hohlkehle (5a) komplementär ist.

5. Tiefziehpresse, die mit einer Lochvorrichtung nach einem der Ansprüche 1 bis 4 ausgestattet ist.

6. Anwendung der Lochvorrichtung nach einem der Ansprüche 1 bis 4 zum Lochen des Blechs einer Seite einer Kraftfahrzeug-Fahrgastzelle.

7. Anwendung nach Anspruch 6 an das Lochen von Löchern im oberen Teil auf der Fahrgastzellenseite, die zum Befestigen von Dachgepäcksträgern bestimmt sind.

## Claims

1. A device for punching a sheet-metal part (1) positioned on a drawing press including a lower frame (2) and an upper frame movable towards the lower frame (2), and also several punch holders (3) each carrying a punch (4), each of said punch holders (3) being mounted slidably with respect to the lower frame (2) owing to complementary guide means including a part (5) integral with the punch holder (3) and a part (6) integral with the lower frame (2), each of the punch holders (3) being able to slide between an inactive position and a working position with respect to the sheet-metal part (1), the sliding of each punch holder (3) being controlled by the displacement of the upper frame towards the lower frame (2), **characterized in that** the part (6) of said guide means integral with the lower frame (2) is movable between an active position in which said part (6) of the guide means is engaged with respect to said part (5) of the guide means integral with the punch holder (3) and an inactive position in which said parts (5, 6) are free with respect to one another.

2. The device according to Claim 1, **characterized in that** said part (6) of said guide means integral with the lower frame (2) is carried by a sleeve (7) slidably mounted in a substantially horizontal direction perpendicular to the sliding direction of each of the punch holders (3).

3. The device according to Claim 2, **characterized in that** the sliding of the sleeve (7) is controlled by a jack (8).

4. The device according to one of Claims 2 or 3, **characterized in that** said part (5) of the guide means of the punch holder (3) includes a groove (5a) of V-shaped cross-section, in which is engaged the part (6) of the guide means carried by the sleeve (7), this part (6) having a V-shaped cross-section complementary to that of the V of said groove (5a).

5. A drawing press equipped with a punching device according to one of Claims 1 to 4.

6. An application of the punching device according to one of Claims 1 to 4 to the punching of the metal sheet of a side of a passenger compartment of a motor vehicle.

7. The application according to Claim 6 to the punching of holes in the upper part of the passenger compartment side, intended for the fixing of roof bars.
